# EUROPÄISCHE PATENTSCHRIFT

(11) **EP 2 636 468 B1**
(45) Veröffentlichungstag und Bekanntmachung des Hinweises auf die Patenterteilung: **23.06.2021**
(21) Anmeldenummer: 13152983.6
(22) Anmeldetag: 29.01.2013
(51) Int. Cl.: B22D 19/00, F02F 1/10

(54) **Vorrichtung zur Herstellung eines Zylinderkurbelgehäuses**
Device for manufacturing a cylinder crankcase
Dispositif de fabrication d'un bloc moteur

(30) Priorität: 06.03.2012 DE 102012101893
(43) Veröffentlichungstag der Anmeldung: 11.09.2013
(73) Patentinhaber: KS HUAYU AluTech GmbH, 74172 Neckarsulm (DE)
(72) Erfinder: Beer, Stephan, 74251 Lehrensteinsfeld (DE); Ziegler, Steffen, 74193 Schwaigern (DE); Klimesch, Christian, 76229 Karlsruhe (DE); Urhahn, Ludger, 75031 Eppingen (DE); Woelbing, Helge, 74172 Neckarsulm (DE)
(74) Vertreter: terpatent Patentanwälte ter Smitten Eberlein-Van Hoof Rütten Daubert

(56) Entgegenhaltungen:
- EP-A1- 0 974 414
- DE-A1- 10 033 271
- DE-A1- 10 330 520
- US-A- 5 217 059
- None

## Beschreibung

Die Erfindung betrifft eine Vorrichtung zur Herstellung eines Zylinderkurbelgehäuses mit einer Gießform mit mehreren Formteilen, zumindest einem Wassermantelkern, welcher an beiden Längsseiten eines oder mehrerer eine Zylinderreihe bildender Formteile angeordnet ist und zumindest einem Stegkern, welcher zwischen den die einzelnen Zylinder einer Zylinderreihe bildenden Formteilen angeordnet ist.

Bei modernen Verbrennungsmotoren wird das Zylinderkurbelgehäuse unabhängig von der Wahl der Zylinderanordnung zur Reduzierung von Gewicht und Bauraum mit sehr kleinen Abständen zwischen den Zylindern einer Zylinderreihe hergestellt. Dennoch muss sowohl eine ausreichende Festigkeit der die Zylinder begrenzenden Seitenwände sichergestellt werden als auch eine ausreichende Kühlung dieser Stegbereiche zwischen den Zylindern, da andernfalls bei hochbelasteten Motoren eine thermische Überbeanspruchung zu befürchten ist.

Aus diesem Grund ist es bekannt, in die Gießformen neben den einen Kühlkanal an den Längsseiten der Zylinder bildenden Wassermantelkernen zusätzliche Bohrungen in den Stegbereich einzubringen, über die die gegenüberliegenden Kühlkanäle miteinander verbunden werden. Eine Brennkraftmaschine mit einer derartig ausgebildeten Stegkühlung ist beispielsweise aus der DE 10 2005 037 384 A1 bekannt.

Häufig ist es jedoch wünschenswert auf eine Nachbearbeitung an den dünnen Stegen verzichten zu können. Entsprechend wird in der DE 198 32 718 A1 bzw. der EP 0 974 414 A1 vorgeschlagen, zwischen die den Wassermantel bildenden Kerne eine Graphitplatte einzusetzen, welche in die beiden Kerne eingeformt ist. Die Graphitplatte bildet nach ihrem Abbrennen am fertigen Zylinderkurbelgehäuse eine Querbohrung zwischen den beiden Wassermänteln an den Längsseiten.

Ähnliche Verbindungsöffnungen zwischen den gegenüberliegenden Kühlmittelmänteln werden in der DE 10 2009 033 402 A1 durch die Verwendung eines faserhaltigen Materials oder in der DE 38 28 093 A1 durch die Verwendung von Keramik, welches zwischen den Kühlmantelkernen durch diese in Position gehalten wird und die beiden Kühlmantelkerne miteinander verbinden, geschaffen. Diese die Stegkühlungskanäle bildenden Teile werden anschließend aus dem Gussstück entfernt. Bei der DE 38 28 093 A1 werden die Kerne über Öffnungen an der Zylinderdeckfläche durch anschließendes Kernputzen entfernt.

Des Weiteren ist aus der EP 0 197 365 A2 eine Vorrichtung zur gießtechnischen Herstellung eines Kühlkanals im Stegbereich zwischen zwei Zylindern bekannt, bei der separate Kerne zur Bildung dieser Kühlwasserkanäle verwendet werden, die nicht gezwungenermaßen mit den Kühlwasserkanälen der üblichen Wassermäntel in Kontakt stehen. Diese werden im Sohlenkern fixiert und sind wie der Sohlenkern aus Sand hergestellt. Entsprechend befinden sich an der zum Zylinderkopf weisenden Oberfläche des fertigen Zylinderkurbelgehäuses Öffnungen, über die die Stegkühlkanäle mit Kühlmittel versorgt werden können.

Des Weiteren ist aus der DE 103 30 520 A1 ein Zylinderkurbelgehäuse mit einem Kühlkanal bekannt, der durch einen Sandkern erzeugt wird. Die beiden Hälften des Sandkerns sind durch einen Draht verbunden, der im Sand des Wassermantelkerns fixiert ist, der in die Gießform eingelegt ist. Aus der US 5,217,059 ist eine Gießform bekannt, bei der der Wassermantelkern zwischen zwei Zylindern unterbrochen ist. In diesen Bereich wird eine Platte eingeschoben, die den Kühlmittelmantel im Bereich des Steges bildet. Die Befestigung erfolgt formschlüssig im Wassermantelkern. Ein Ende der Platte ragt in die Gießform und wird dort aufgenommen, um die Platte nach dem Gießen aus dem Gussteil ziehen zu können.

Die DE 100 33 271 A1 offenbart einen Wassermantelkern, bei dem zwischen die beiden Wassermatelkernhälften ein Stegkern formschlüssig eingebracht wird.

Nachteilig an den bekannten Ausführungen ist, dass diese eine Stegkühlung schaffenden Kerne lediglich zu anderen Kernteilen ausgerichtet werden, wodurch insbesondere dann Fehler entstehen können, wenn diese Kanäle aus dem Zylinderkopf mit Kühlwasser versorgt werden.

Es stellt sich daher die Aufgabe, eine Vorrichtung zur Herstellung von Zylinderkurbelgehäusen insbesondere aus einer Leichtmetalllegierung zu schaffen, mit der sichergestellt werden kann, dass auch filigrane Stegkühlungen mit Anschluss zum Zylinderkopf optimal im Gussstück angeordnet sind.

Diese Aufgabe wird durch eine Vorrichtung zur Herstellung eines Zylinderkurbelgehäuses mit den Merkmalen des Hauptanspruchs gelöst.

Dadurch, dass der zumindest eine Stegkern in die Gießform eingelegt und an der Gießform ausgerichtet ist, wobei der zumindest eine Stegkern derart zum Wassermantelkern angeordnet ist, dass nach dem Gießen entweder mittels einer Bohrung eine Verbindung zwischen dem durch den Stegkern gebildeten Kühlkanal und dem durch den Wassermantelkern gebildeten Kühlkanal herstellbar ist oder zwei getrennte Kühlwasserkreisläufe vorhanden sind, befindet sich der spätere Kühlkanal in exakter Ausrichtung zu den Wänden des Zylinderkurbelgehäuses. Eine Summation von Lagetoleranzen wird ausgeschlossen. Die Befestigung kann durch einfaches Einstecken vorgenommen werden, wodurch die Taktzeiten im Vergleich zu einer kraftschlüssigen Verbindung verkürzt werden. Bei einer Anordnung mit einem Kühlkreislauf kann sowohl die Stegkühlung als auch die übrige Zylinderkühlung über gemeinsame Einlässe und Auslässe beispielsweise über den Zylinderkopf mit Kühlwasser versorgt werden, so dass zusätzliche Anschlüsse entfallen können.

Vorzugsweise ist der zumindest eine Stegkern formschlüssig an einem Formteil der Gießform befestigt. So kann die Befestigung durch einfaches Einstecken vorgenommen werden, wodurch die Taktzeiten im Vergleich zu einer kraftschlüssigen Verbindung verkürzt werden.

In einer vorteilhaften Ausführung ragt der zumindest eine Stegkern aus zumindest einer ein Zylinderdeck bildenden Oberfläche eines das Zylinderkurbelgehäuse bildenden Hohlraums der Gießform hinaus. Entsprechend besteht die Möglichkeit einer Versorgung der Stegkühlung über den Zylinderkopf im fertigen Zylinderkurbelgehäuse, wobei auf Verbindungen zum Wassermantel der Zylinder verzichtet werden kann.

In einer weiterführenden Ausbildung der erfindungsgemäßen Vorrichtung ragt der zumindest eine Stegkern an zwei bezüglich des den Zylinder bildenden Formteils gegenüberliegenden Seiten aus der das Zylinderdeck bildenden Oberfläche des das Zylinderkurbelgehäuse bildenden Hohlraums der Gießform hinaus. Hierdurch kann der Stegkern beidseitig an der Gießform befestigt werden. Des Weiteren können am fertigen Zylinderkurbelgehäuse beide Durchgänge zur Kühlwasserversorgung genutzt werden.

Bevorzugt weist der zumindest eine Stegkern zwei sich parallel zur Zylinderachse erstreckende Schenkel auf, die sich in den Steg bildenden Hohlraum zwischen den die Zylinder bildenden Formteile erstrecken. Entsprechend werden dünne Grenzflächen, wie sie bei schräger Anordnung entstünden, vermieden, was die Festigkeit des fertigen Zylinderkurbelgehäuses erhöht.

In einer weiterführenden vorteilhaften Ausgestaltung der Erfindung ist der im Hohlraum der Gießform angeordnete Teil des Stegkerns im Wesentlichen U-förmig ausgebildet, wobei die beiden Schenkel über den das Zylinderkurbelgehäuse bildenden Hohlraum der Gießform ragen. So besteht eine Verbindung zwischen den beiden Schenkeln, die dazu führt, dass die beiden Durchtritte des Stegkerns aus dem Hohlraum als Kühlmittelein- und -auslässe genutzt werden können, was die Strömungsführung vereinfacht und Totwassergebiete zuverlässig verhindert.

Vorzugsweise erstrecken sich von den Schenkeln aus oberhalb des Hohlraums der Gießform zu beiden Seiten Arme in zu den die Zylinder bildenden Formteilen entgegengesetzten Richtungen, welche auf einem Formteil der Gießform aufliegen. Entsprechend können die Arme außerhalb der Bereiche, in denen die Kerne anzuordnen sind, an der Form fixiert werden.

In einer besonderen Ausbildung weist zumindest einer der Arme einen Vorsprung auf, über den der Stegkern formschlüssig in eine entsprechend geformte Ausnehmung der Gießform greift. So wird durch einfaches Einlegen des Stegkerns in die Gießform dessen Lage festgelegt.

Vorzugsweise weist der Stegkern an der Verbindung zwischen den Schenkeln eine Öffnung auf, über die eine obere Verbindung zwischen den Schenkeln von einer unteren Verbindung zwischen den Schenkeln getrennt ist. So wird eine obere und eine untere Stegkühlung mit einem Stegkern hergestellt. Die Festigkeit des Steges bleibt jedoch durch die zwischen den späteren Kanälen angeordnete Verbindung ausreichend erhalten.

Weiterhin ist der zumindest eine Stegkern aus Sand, Kunstsand, Salz, Glas, Graphit oder Keramik hergestellt. Je nach gewünschter filigraner Form und Anwendung eignen sich unterschiedliche Materialien, welche alle mit der entsprechenden Anordnung vereinbar sind

In einer besonders bevorzugten Ausführung sind mehrere Stegkerne hintereinander angeordnet und durch einen Rahmen miteinander verbunden, wodurch die Stegkerne gemeinsam eingelegt werden können, was die Rüstzeit zum Gießen verkürzt.

In einer hierzu weiterführenden Ausbildung besteht der Rahmen aus zwei Streben, die sich parallel zu den Längsseiten des das Zylinderkurbelgehäuse bildenden Hohlraums verlaufen. Hierdurch entsteht lediglich ein geringer Aufwand bei der Herstellung des Rahmens, der ebenfalls aus verschiedenen Materialien hergestellt werden kann.

Auch besteht die Möglichkeit, den Rahmen und die Stegkerne einstückig auszubilden, so dass jeglicher Zusammenbau entfällt, wodurch die Montagezeiten verkürzt werden.

Es wird somit eine Vorrichtung zur Herstellung eines Zylinderkurbelgehäuses geschaffen, mit dem eine zuverlässige Positionierung der Stegkühlung zu den Zylindern sichergestellt wird, wobei der Aufwand zur Herstellung der entsprechenden Kanäle reduziert wird, indem der Zusammenbau und die Montage der Kerne optimiert wird.

Ein Ausführungsbeispiel einer erfindungsgemäßen Vorrichtung zur Herstellung eines Zylinderkurbelgehäuses ist in den Zeichnungen dargestellt und wird nachfolgend beschrieben.
Figur 1 zeigt eine Seitenansicht einer erfindungsgemäßen Vorrichtung zur Herstellung eines Zylinderkurbelgehäuses in geschnittener Darstellung.
Figur 2 zeigt eine perspektivische Darstellung einer bevorzugten Ausführungsform eines Rahmens mit Stegkernen.

Die erfindungsgemäße Vorrichtung zur Herstellung eines Zylinderkurbelgehäuses 10 besteht aus einer Gießform 12, die beispielsweise ein Unterteil 14, zwei Seitenteile 15 und ein Oberteil 16 als die Außenkonturen des Zylinderkurbelgehäuses 10 bildende Formteile sowie mehrere Zylinder 18 des Zylinderkurbelgehäuses 10 bildende Formteile 20 aufweist.

In dieser Gießform 12 befinden sich ein oder mehrere Wassermantelkerne 22, welche eine Reihe, die aus mehreren die Zylinder 18 bildenden Formteilen 20 besteht, mit geringem Abstand an ihren gegenüberliegenden Längsseiten 24 sowie am Kopf- und Fußbereich umgeben. Diese Wassermantelkerne 22 werden nach dem Gießen des Zylinderkurbelgehäuses 10 aus dem Gussteil entfernt, so dass der entstehende Hohlraum einen Kühlkanal der Zylinder 18 bildet.

Diese Wassermantelkerne 22 sind jedoch aufgrund der extrem kleinen Abmessungen der Stege 26 nicht geeignet, auch einen Hohlraum in Stegen 26 zwischen den Zylindern 18 zu bilden, der dringend erforderlich ist, um eine ausreichende Kühlung zur Verhinderung thermischer Überlastung in diesen Bereichen sicherzustellen.

Erfindungsgemäß werden daher zur Bildung von Kühlwasserkanälen im Stegbereich Stegkerne 28 vorgeschlagen, welche in der Gießform 12 angeordnet und an der Gießform 12 beziehungsweise an einem der Formteile 14, 16 der Gießform 12 ausgerichtet werden.

Ein derartiger Stegkern 28 kann aus mineralischen Sanden, aus Kunstsand, Salz, Glas, Keramik oder Graphit hergestellt werden. Der in den Figuren dargestellte Stegkern 28 weist in dem Bereich, welcher Im das Zylinderkurbelgehäuse 10 bildenden Hohlraum 30 der Gießform 12 angeordnet ist, eine U-Form mit zwei parallel zur Zylinderachse verlaufenden Schenkeln 32, 34 und einer Verbindung 36 zwischen diesen Schenkeln 32, 34 auf. Die Schenkel 32, 34 ragen dabei aus der Fläche, welche nach dem Gießen ein Zylinderdeck 38, also die Oberfläche des Zylinderkurbelgehäuses 10 bildet, aus dem Hohlraum 30 heraus. Entsprechend weist das fertig gegossene Zylinderkurbelgehäuse 10 an diesen Positionen Öffnungen auf, die es ermöglichen, eine Verbindung zum Kühlwasserkanal eines nicht dargestellten Zylinderkopfes herzustellen.

Des Weiteren ist in Figur 2 dargestellt, dass der Stegkern 28 an der Verbindung 36 zwischen den Schenkeln 32, 34 eine Öffnung 35 aufweisen kann. Diese Öffnung wird beim Gießen mit Material gefüllt, so dass sich eine obere Verbindung 37 zwischen den Schenkeln 32, 34 und eine untere Verbindung 39 zwischen den Schenkeln 32, 34 erstreckt. Entsprechend können unterschiedliche Bereiche des Steges 26 gekühlt werden, ohne dass die Festigkeit der Stege 26 zu sehr herabgesetzt wird.

Entlang der das Zylinderdeck 38 bildenden Oberfläche des Hohlraums 30 erstrecken sich von den Schenkeln 32, 34 in entgegengesetzter Richtung zueinander Arme 40, 42 des Stegkerns 28, welche auf der Gießform 12 und im vorliegenden Ausführungsbeispiel auf den Seitenteilen 15 der Gießform 12 aufliegen. Beide Arme 40, 42 weisen in ihren Endbereichen 48, 50 einen Abschnitt auf, der sich im Wesentlichen schräg von der Oberfläche des Zylinderdecks 38 und somit von den Seitenteilen 15 entfernt. Das Oberteil 16 weist eine Ausnehmung 44 auf, in welche ein Vorsprung 46 greift, der am Endbereich 48 des Arms 40 des Stegkerns 28 ausgebildet ist. Die umgebende Gießform 12 weist einen hierzu korrespondierend geformten Abschnitt 52 auf. Insgesamt ergibt sich eine im Wesentlichen formschlüssige Lage des Stegkerns 28 in der Gießform 12, welche durch das Schließen der Gießform 12 durch Absenken des Oberteils 16 beziehungsweise eines nicht dargestellten aufliegenden Deckelformteils, in dem auch das Formteil zur Bildung der Zylinder ausgebildet ist, abschließend fixiert wird. Ein Verschieben innerhalb der Gießform 12 ist ausgeschlossen, so dass die Lage zu den Zylindern im Steg 26 mit sehr geringen Toleranzen festliegt, so dass filigrane Kühlkanäle im Stegbereich hergestellt werden können.

Zur weiteren Vereinfachung können die Stegkerne 28, wie in Figur 2 dargestellt ist, über einen Rahmen 54 miteinander verbunden werden. Dieser Rahmen 54 weist zwei parallel zu den Längsseiten 24 des Zylinderkurbelgehäuses 10 verlaufende Streben 56, 58 auf, die mit den Armen 40, 42 mehrerer in Längsrichtung hintereinander angeordneter Stegkerne 28 verbunden oder einstückig mit diesen hergestellt sind und gemeinsam mit den Stegkernen 28 in die Gießform 12 formschlüssig eingelegt werden. Auf diese Weise können mehrere Stegkerne 28 gemeinsam eingelegt werden, wodurch die Rüstzeit der Gießform 12 verkürzt wird.

Nach dem Gießen werden die Stegkerne je nach gewähltem Material in bekannter Weise aus dem Zylinderkurbelgehäuse entfernt. Anschließend können die Kühlwasserkanäle der Zylinder 18 durch einfache Bohrungen mit den Stegkühlwasserkanälen verbunden werden. Es können jedoch auch zwei getrennte Kühlwasserkreisläufe benutzt werden.

Die Ausbildung der beschriebenen Stegkerne und deren Anordnung in der Gießform ermöglicht eine filigrane Ausbildung von Stegkühlungen auch bei Zylinderkurbelgehäusen mit sehr dicht beieinander angeordneten Zylindern.

Es sollte deutlich sein, dass der Schutzbereich nicht auf das beschriebene Ausführungsbeispiel begrenzt ist. Insbesondere die genaue Ausbildung der Stegkerne sowie deren Befestigung in der Gießform sind veränderbar. Die Vorrichtung eignet sich für unterschiedliche Zylinderkurbelgehäuse und verschiedene Gießverfahren und Gießformen.

## Patentansprüche

1. Vorrichtung zur Herstellung eines Zylinderkurbelgehäuses (10) mit einer Gießform (12) mit mehreren Formteilen (14, 15, 16), zumindest einem Wassermantelkern (22), welcher an beiden Längsseiten (24) eines oder mehrerer eine Zylinderreihe bildender Formteile (20) angeordnet ist und
zumindest einem Stegkern (28), welcher zwischen den die einzelnen Zylinder (18) einer Zylinderreihe bildenden Formteilen (20) angeordnet ist,
**dadurch gekennzeichnet, dass**
der zumindest eine Stegkern (28) in die Gießform (12) eingelegt und an der Gießform (12) ausgerichtet ist, wobei der zumindest eine Stegkern (28) derart zum Wassermantelkern (22) angeordnet ist, dass nach dem Gießen entweder mittels einer Bohrung eine Verbindung zwischen dem durch den Stegkern (28) gebildeten Kühlkanal und dem durch den Wassermantelkern (22) gebildeten Kühlkanal herstellbar ist oder zwei getrennte Kühlwasserkreisläufe vorhanden sind.

2. Vorrichtung zur Herstellung eines Zylinderkurbelgehäuses nach Anspruch 1,
**dadurch gekennzeichnet, dass**
der zumindest eine Stegkern (28) formschlüssig an einem Formteil (14, 16) der Gießform (12) befestigt ist.

3. Vorrichtung zur Herstellung eines Zylinderkurbelgehäuses nach einem der Ansprüche 1 oder 2,
**dadurch gekennzeichnet, dass**
der zumindest eine Stegkern (28) aus zumindest einer ein Zylinderdeck (38) bildenden Oberfläche eines das Zylinderkurbelgehäuse (10) bildenden Hohlraums (30) der Gießform (12) hinausragt.

4. Vorrichtung zur Herstellung eines Zylinderkurbelgehäuses nach einem der vorhergehenden Ansprüche,
**dadurch gekennzeichnet, dass**
der zumindest eine Stegkern (28) an zwei bezüglich des den Zylinder (18) bildenden Formteils (20) gegenüberliegenden Seiten aus der das Zylinderdeck (38) bildenden Oberfläche des das Zylinderkurbelgehäuse (10) bildenden Hohlraums (30) der Gießform (12) hinausragt.

5. Vorrichtung zur Herstellung eines Zylinderkurbelgehäuses nach Anspruch 4,
**dadurch gekennzeichnet, dass**
der zumindest eine Stegkern (28) zwei sich im Wesentlichen parallel zu einer Zylinderachse erstreckende Schenkel (32, 34) aufweist, die sich in den Steg (26) bildenden Hohlraum (30) zwischen den die Zylinder (18) bildenden Formteile (20) erstrecken.

6. Vorrichtung zur Herstellung eines Zylinderkurbelgehäuses nach Anspruch 5,
**dadurch gekennzeichnet, dass**
der im Hohlraum (30) der Gießform (12) angeordnete Teil des Stegkerns (28) im Wesentlichen U-förmig ausgebildet ist, wobei die beiden Schenkel (32, 34) über den das Zylinderkurbelgehäuse (10) bildenden Hohlraum (30) der Gießform (12) ragen.

7. Vorrichtung zur Herstellung eines Zylinderkurbelgehäuses nach einem der Ansprüche 5 oder 6,
**dadurch gekennzeichnet, dass**
sich von den Schenkeln (32, 34) aus oberhalb des Hohlraums (30) der Gießform (12) zu beiden Seiten Arme (40 ,42) in zu den die Zylinder (18) bildenden Formteilen (20) entgegengesetzten Richtungen erstrecken, welche auf einem Formteil (14, 16) der Gießform (12) aufliegen.

8. Vorrichtung zur Herstellung eines Zylinderkurbelgehäuses nach Anspruch 7,
**dadurch gekennzeichnet, dass**
zumindest einer der Arme (40, 42) einen Vorsprung (46) aufweist, über den der Stegkern (28) formschlüssig in eine entsprechend geformte Ausnehmung (44) der Gießform (12) greift.

9. Vorrichtung zur Herstellung eines Zylinderkurbelgehäuses nach einem der Ansprüche 6 bis 8,
**dadurch gekennzeichnet, dass**
der Stegkern (28) an der Verbindung (36) zwischen den Schenkeln (32, 34) eine Öffnung (35) aufweist, über die eine obere Verbindung (37) zwischen den Schenkeln (32, 34) von einer unteren Verbindung (39) zwischen den Schenkeln (32, 34) getrennt ist.

10. Vorrichtung zur Herstellung eines Zylinderkurbelgehäuses nach einem der vorhergehenden Ansprüche,
**dadurch gekennzeichnet, dass**
der zumindest eine Stegkern (28) aus Sand, Kunstsand, Salz, Glas, Graphit oder Keramik hergestellt ist.

11. Vorrichtung zur Herstellung eines Zylinderkurbelgehäuses nach einem der vorhergehenden Ansprüche,
**dadurch gekennzeichnet, dass**
mehrere Stegkerne (28) hintereinander angeordnet und durch einen Rahmen (54) miteinander verbunden sind.

12. Vorrichtung zur Herstellung eines Zylinderkurbelgehäuses nach Anspruch 11,
**dadurch gekennzeichnet, dass**
der Rahmen (54) aus zwei Streben (56, 58) besteht, die sich parallel zu den Längsseiten (24) des das Zylinderkurbelgehäuse (10) bildenden Hohlraums (30) verlaufen.

13. Vorrichtung zur Herstellung eines Zylinderkurbelgehäuses nach einem der Ansprüche 11 oder 12,
**dadurch gekennzeichnet, dass**
der Rahmen (54) und die Stegkerne (28) einstückig ausgebildet sind.

## Claims

1. Device for manufacturing a cylinder crankcase (10) with a casting mold (12) comprising several mold parts (14, 15, 16),
at least one water jacket core (22) arranged on both longitudinal sides (24) of one or more mold parts (20) forming a cylinder bank and
at least one web core (28) arranged between the mold parts (20) forming the individual cylinders (18) of a cylinder bank,
**characterized in that**
the at least one web core (28) is inserted into the casting mold (12) and is aligned with the casting mold (12), wherein the at least one web core (28) is arranged with respect to the water jacket core (22) such that, after casting, either a connection between the cooling channel formed by the web core (28) and the cooling channel formed by the water jacket core (22) can be formed by a bore or two separate cooling water circuits are present.

2. Device for manufacturing a cylinder crankcase of claim 1, **characterized in that** the at least one web core (28) is fastened in a form-fitting manner to a mold part (14, 16) of the casting mold (12).

3. Device for manufacturing a cylinder crankcase of one of claims 1 or 2, **characterized in that** the at least one web core (28) protrudes from at least one surface, which forms a cylinder deck (38), of a cavity (30) of the casting mold (12) which forms the cylinder crankcase (10).

4. Device for manufacturing a cylinder crankcase of one of the preceding claims, **characterized in that** on two opposite sides with respect to the mold part (20) forming the cylinder (18), the at least one web core (28) protrudes from the surface forming the cylinder deck (38) of the cavity (30) of the casting mold (12) forming the cylinder crankcase (10).

5. Device for manufacturing a cylinder crankcase of claim 4, **characterized in that** the at least one web core (28) comprises two legs (32, 34) extending substantially parallel to a cylinder axis, said legs extending into the cavity (30) forming the web (26) between the mold parts (20) forming the cylinders (18).

6. Device for manufacturing a cylinder crankcase of claim 5, **characterized in that** the part of the web core (28) arranged in the cavity (30) of the casting mold (12) is substantially U-shaped, the two legs (32, 34) protruding over the cavity (30) of the casting mold (12) forming the cylinder crankcase (10).

7. Device for manufacturing a cylinder crankcase of one of claims 5 or 6, **characterized in that** arms (40, 42) extend in opposite directions from the legs (32, 34) above the cavity (30) of the casting mold (12) on both sides into the mold parts (20) forming the cylinders (18), which arms rest on a mold part (14, 16) of the casting mold (12).

8. Device for manufacturing a cylinder crankcase of claim 7, **characterized in that** at least one of the arms (40, 42) comprises a projection (46) via which the web core (28) engages in a form-fitting manner into a correspondingly shaped recess (44) in the casting mold (12).

9. Device for manufacturing a cylinder crankcase of one of claims 6 to 8, **characterized in that** the web core (28) has an opening (35) at the connection (36) between the legs (32, 34) via which opening an upper connection (37) between the legs (32, 34) is separated from a lower connection (39) between the legs (32, 34).

10. Device for manufacturing a cylinder crankcase of one of the preceding claims, **characterized in that** the at least one web core (28) is made from sand, synthetic sand, salt, glass, graphite or ceramics.

11. Device for manufacturing a cylinder crankcase of one of the preceding claims, **characterized in that** a plurality of web cores (28) is arranged one behind the other and is connected to one another by a frame (54).

12. Device for manufacturing a cylinder crankcase of claim 11, **characterized in that** the frame (54) consists of two struts (56, 58) extending parallel to the longitudinal sides (24) of the cavity (30) forming the cylinder crankcase (10).

13. Device for manufacturing a cylinder crankcase of one of claims 11 or 12, **characterized in that** the frame (54) and the web cores (28) are formed integrally.

## Revendications

1. Dispositif de fabrication d'un carter moteur (10) avec un moule de coulée (12) comprenant plusieurs pièces de moule (14, 15, 16),
au moins un noyau de chemise d'eau (22) disposé des deux côtés longitudinaux (24) d'un ou plusieurs pièces de moule (20) formant une rangée de cylindres et
au moins un noyau d'âme (28) disposé entre les parties de moule (20) formant les cylindres individuels (18) d'une rangée de cylindres,
**caractérisé en ce que** l'au moins un noyau d'âme (28) est inséré dans le moule de coulée (12), l'au moins un noyau d'âme (28) étant disposée par rapport au noyau de chemise d'eau (22) de telle sorte qu'après coulage, soit une liaison entre le canal de refroidissement formé par le noyau d'âme (28) et le canal de refroidissement formé par le noyau de chemise d'eau (22) peut être fabriquée au moyen d'un alésage, soit deux circuits d'eau de refroidissement sont présents.

2. Dispositif de fabrication d'un carter moteur selon la revendication 1, **caractérisé en ce que** l'au moins un noyau d'âme (28) est fixée de manière positive sur une pièce de moule (14, 16) du moule de coulée (12).

3. Dispositif de fabrication d'un carter moteur selon l'une des revendications 1 ou 2, **caractérisé en ce que** l'au moins un noyau d'âme (28) fait saillie d'au moins une surface, qui forme une plateforme de cylindre (38), d'une cavité (30) du moule de coulée (12) qui forme le carter moteur (10).

4. Dispositif de fabrication d'un carter moteur selon l'une quelconque des revendications précédentes, **caractérisé en ce que** l'au moins un noyau d'âme (28) fait saillie sur deux côtés opposés par rapport à la partie de moule (20) formant le cylindre (18) à partir de la surface de la cavité (30) du moule de coulée (12) qui forme le carter moteur (10), ladite surface formant la plateforme de cylindre (38).

5. Dispositif de fabrication d'un carter moteur selon la revendication 4, **caractérisé en ce que** l'au moins un noyau d'âme (28) présente deux branches (32, 34) s'étendant sensiblement parallèlement à un axe de cylindre, les branches s'étendant dans la cavité (30) formant l'âme (26) entre les parties de moule (20) formant des cylindres (18).

6. Dispositif de fabrication d'un carter moteur selon la revendication 5, **caractérisé en ce que** la partie du noyau d'âme (28) disposée dans la cavité (30) du moule de coulée (12) est essentiellement en forme de U, les deux branches (32, 34) faisant saillie au-dessus la cavité (30) du moule de coulée (12) formant le carter moteur (10).

7. Dispositif de fabrication d'un carter moteur selon l'une des revendications 5 ou 6, **caractérisé en ce que**, des deux côtés des branches (32, 34), des bras (40, 42) s'étendent dans des directions opposées au-dessus de la cavité (30) du moule de coulée (12) dans les parties de moule (20) formant des cylindres (18), les bras reposant sur une partie de moule (14, 16) du moule de coulée (12).

8. Dispositif de fabrication d'un carter moteur selon la revendication 7, **caractérisé en ce qu'**au moins un des bras (40, 42) présente une saillie (46) par laquelle le noyau d'âme (28) vient en prise positive dans un évidement (44) de forme correspondante dans le moule de coulée (12).

9. Dispositif de fabrication d'un carter moteur selon l'une des revendications 6 à 8, **caractérisé en ce que** le noyau d'âme (28) présente une ouverture (35) au niveau de la liaison (36) entre les branches (32, 34) par laquelle ouverture une liaison supérieure (37) entre les branches (32, 34) est séparée d'une connexion inférieure (39) entre les branches (32, 34).

10. Dispositif de fabrication d'un carter moteur selon l'une quelconque des revendications précédentes, **caractérisé en ce que** l'au moins un noyau d'âme (28) est en sable, sable synthétique, sel, verre, graphite ou céramique.

11. Dispositif de fabrication d'un carter moteur selon l'une quelconque des revendications précédentes, **caractérisé en ce que** plusieurs noyaux d'âme (28) sont disposées les unes derrière les autres et sont reliées les unes aux autres par un cadre (54).

12. Dispositif de fabrication d'un carter moteur selon la revendication 11, **caractérisé en ce que** le cadre (54) est constitué de deux entretoises (56, 58) qui s'étendent parallèlement aux côtés longitudinaux (24) de la cavité (30) formant le carter moteur (10).

13. Dispositif de fabrication d'un carter moteur selon l'une des revendications 11 ou 12, **caractérisé en ce que** le cadre (54) et les noyaux d'âmes (28) sont formés d'un seul tenant.
